# EUROPÄISCHE PATENTANMELDUNG

(11) **EP 4 755 646 A1**
(43) Veröffentlichungstag der Anmeldung: **10.06.2026**
(21) Anmeldenummer: 24217485.2
(22) Anmeldetag: 04.12.2024
(51) Int. Cl.: B41J 3/407, B41J 11/00

(54) **VERFAHREN ZUM DRUCK EINES BILDES AUF STÜCKGUT UND DAFÜR VERWENDETES DRUCKSYSTEM**

(71) Anmelder: CAPrint AG, 2555 Brügg b. Biel (CH)
(72) Erfinder: Hermle, Matthias, 2555 Brügg b. Biel (CH); Maibach, Fridolin, 2553 Safnern (CH)
(74) Vertreter: BOVARD AG

(57) **Zusammenfassung**

Die Erfindung betrifft ein Verfahren zum Druck eines Bildes auf Stückgut (101) mittels eines Drucksystems (1), welches eine Digital-Druckeinrichtung (120) mit mindestens einem Druckkopf (201) umfasst, wobei der Druckkopf (201) eine Vielzahl von einzeln ansteuerbaren Druckdüsen (202) aufweist, um eine Vielzahl von Bildpunkten auf mindestens ein diese passierendes Stückgut (101) zu drucken, sowie das dafür verwendbare Drucksystem (1) und die Verwendung des Drucksystems (1).

## Beschreibung

### Technisches Gebiet der Erfindung

Die vorliegende Erfindung bezieht sich auf ein Verfahren zum Druck eines Bildes auf Stückgut und ein dafür verwendetes Drucksystem. Insbesondere ermöglichen das Verfahren und das Drucksystem, dass auf nicht indexiertem Stückgut, wie Verschlussdeckel, etc., in Digital-Drucktechnik ein Zeichen, graphisches Bild, Struktur, Code, etc. individuell aufgedruckt werden kann.

### Stand der Technik

Im Zusammenhang mit dem Bedrucken von Objekten, insbesondere von Massengut, sind Bearbeitungssysteme mit einem Fördersystem bekannt, wobei das Fördersystem mit den zu bearbeitenden Objekten in einer Vorrichtung beladen, in einer Druckeinrichtung bearbeitet und anschliessend die bearbeiteten Objekte entladen werden. Das Bearbeitungssystem kann Mittel zur Eingangskontrolle umfassen, um die für das Bearbeiten erforderliche räumliche Lage der Objekte sowie deren geforderte zeitliche Abfolge zu überwachen, welche vorhergehend von Positionierungseinrichtungen eingerichtet werden.

Allerdings ist ein Drucksystem zum Bedrucken von Stückgut mit einer nicht indexierenden Handhabung in Digitaldrucktechnik zwar grundsätzlich bekannt, aber nicht sehr verbreitet. Vielmehr ist bekannt, zu bedruckende Teile mittels eines Halters unter einen Druckkopf zum Druck individuell zu platzieren.

Ferner ist bekannt, Stückgut, d.h. im Wesentlichen gleiche oder mindestens ähnliche Gegenstände in grosser Stückzahl, beispielsweise gespritzte Kunststoffverschlussdeckel, vereinzelt und in geordneter einreihiger Abfolge, d.h. in einer mehr oder weniger definierten Position und räumlichen Lage, in einer Druckeinrichtung in Digital-Drucktechnik mit einem Bild, wie Zeichen, Strukturen, graphische Bilder, 2D-Barcode oder dergleichen auf einer Seite zu bedrucken.

Ein derartiges einbahniges Drucksystem umfasst demnach Mittel zur Teileerkennung und/oder Teileverfolgung und eine Digital-Druckeinrichtung mit einem oder mehreren Druckköpfen, die jeder eine Vielzahl von einzeln ansteuerbaren Druckdüsen bzw. Bildpunkterzeugungseinheiten umfasst. Das Druckergebnis ist mittels einer optischen Inspektionseinrichtung kontrollierbar, welche bei einem fehlerhaften Druck ein Aussortieren des Gegenstands veranlassen kann. Mit einem solchen Drucksystem können individualisierte Druckendprodukte hergestellt werden, wobei bisher mindestens 1.500 einzelne Gegenstände bzw. Objekte pro Minute bewältigt werden können. Demnach stehen pro Objekt weniger als 40 ms zur Verfügung, in denen es transportiert, bedruckt und eventuell ausgesondert werden muss. Bei noch höheren Stückzahlen steht hierfür noch weniger Zeit zur Verfügung.

Eine Erhöhung der Kapazität eines einbahnigen Drucksystems zur Steigerung der Produktivität durch mehrere nebeneinander oder hintereinander geschaltete und aufeinander abgestimmte Digital-Druckeinrichtungen kann nur mit grossem Aufwand, insbesondere Steueraufwand, sowie doppelter Vorbehandlungs- und Nachbehandlungsstrecke und bei signifikanter Erhöhung der Kosten des Drucksystems erreicht werden.

Es besteht demnach weiterhin der Bedarf nach einem produktiven, flexiblen und kosteneffizienten Verfahren zum Druck eines Bildes auf mindestens ein Stückgut und einem dafür verwendeten Drucksystem, wobei ein tragbarer Kompromiss zwischen den Produktionskosten und der Druckqualität erreicht werden soll.

### Zusammenfassung der Erfindung

Aufgabe der vorliegenden Erfindung ist es daher, ein Verfahren zum Druck eines Bildes auf Stückgut und ein dafür verwendetes Drucksystem bereitzustellen, wobei gegenüber bisher bekannten Verfahren und Drucksystemen die Kapazität auf einfache und kosteneffiziente Weise gesteigert ist.

Nachfolgend soll unter dem Begriff Stückgut sowohl eine Mehrzahl von Objekten als auch das einzelne Objekt verstanden werden.

Die Aufgabe wird durch die unabhängigen Ansprüche gelöst. Vorteilhafte Ausgestaltungen und Weiterbildungen der Erfindung werden u.a. in den abhängigen Ansprüchen beschrieben.

Gemäss einem ersten Aspekt der Erfindung macht sich das Verfahren zum Druck eines Bildes auf Stückgut zunutze, dass das Stückgut, umfassend rotationssymmetrische oder rotationsasymmetrische Teile (ebenfalls als Stückgut nachfolgend bezeichnet), auf zumindest einer Spur ohne indexierende Handhabung und in keiner aufeinander abgestimmten Anordnung einer einzigen Digital-Druckeinrichtung zugeführt wird. Die Digital-Druckeinrichtung weist mindestens einen Druckkopf mit einer Vielzahl von Druckdüsen auf, um eine Vielzahl von Bildpunkten auf geförderten und aufeinander folgenden Teilen zur Erzeugung eines individuellen Druckbilds zu drucken. Die Digital-Drucktechnik erlaubt ein kostengünstiges, hochwertiges sowie mehrfarbiges Bedrucken mit beliebigen Mustern und erlaubt mit seiner dynamischen Druckbilderzeugung ein preisgünstiges Individualbedrucken von Objekten. Das aufzudruckende Bild, bzw. Druckbild, können Zeichen, graphische Bilder, Strukturen, allgemein Codes, wie z.B. ein 2D-Barcode oder dergleichen sein. Die Erfindung basiert nicht einfach auf einer Verdoppelung der Digital-Druckeinrichtung, sondern auf deren Neugestaltung.

Das erfindungsgemässe Verfahren zum Druck eines Bildes auf Stückgut mittels eines Drucksystems, welches eine Digital-Druckeinrichtung mit mindestens einem Druckkopf umfasst, wobei der Druckkopf eine Vielzahl von einzeln ansteuerbaren Druckdüsen aufweist, um eine Vielzahl von Bildpunkten auf mindestens ein, diese passierendes, Teil des Stückguts zu drucken, umfasst die folgenden Schritte:
- Fördern des Stückgut entlang zumindest einer Spur, wobei das Stückgut auf der zumindest einen Spur in einer vereinzelten und/oder orientierten Anordnung positioniert ist;
- Erfassen mindestens eines Teils des Stückguts auf der zumindest einen Spur in Förderrichtung vor der Digital-Druckeinrichtung und Ermitteln mindestens eines Förderparameters des erfassten Teils des Stückguts;
- Auswählen eines Anteils der Druckdüsen des Druckkopfs und Bestimmen einer Frequenz, mit der die ausgewählten Druckdüsen zum Drucken von Bildpunkten auf das mindestens eine erfasste Teil des Stückguts in einem Druckbereich angesteuert werden sollen; und
- Ansteuern der ausgewählten Druckdüsen in Abhängigkeit von Druckdaten des aufzudruckenden Bildes und/oder des ermittelten Förderparameters des mindestens einen erfassten Teils des Stückguts und Bedrucken des mindestens einen erfassten Teils des Stückguts in dem Druckbereich der Digital-Druckeinrichtung.

Das einzelne zu bedruckende Stückgut, d.h. das Teil des Stückguts kann ein rotationssymmetrisches Teil sein. Beispielsweise ist das Stückgut eine Vielzahl von Formlingen oder Verschlussdeckeln, welche die Form eines einseitig geschlossenen zylindrischen Hohlkörpers mit einer Mantelfläche und einer Deckelfläche haben und als Spritzgussteil in grosser Stückzahl gefertigt werden können. Vorzugsweise wird in dem Verfahren das Druckbild auf die Deckelfläche aufgedruckt. Allerdings ist die Erfindung nicht auf solches rotationssymmetrische Stückgut und auch nicht auf die Aufdruckstelle des Druckbildes beschränkt und bezieht sich gleichwohl auf viele andere, bedruckbare Gegenstände, auch rotationsasymmetrische Teile.

In vorteilhafter Weise erfolgt das Fördern des Stückgut entlang mindestens zweier paralleler Spuren, wobei ein oder mehrere Teile des Stückguts auf jeder der parallelen Spuren in einer vereinzelten und/oder orientierten Anordnung positionierbar sind, und es erfolgen das Erfassen des mindestens einen Teils des Stückguts auf einer der parallelen Spuren in Förderrichtung vor der Digital-Druckeinrichtung und das Ermitteln mindestens eines Förderparameters des mindestens einen erfassten Teils des Stückguts.

Ferner umfasst das Verfahren vorzugsweise den Schritt, dass das Stückgut, welches in das Drucksystem beladen ist, auf mehreren parallelen Spuren verteilt, vorzugsweise zwei parallelen Spuren, der Digital-Druckeinrichtung zugeführt wird. Hierbei kann die Verteilung mittels mindestens einer Sortiereinrichtung auf die mindestens zwei parallelen Spuren erfolgen. Die Teile des Stückguts können demnach nach einer Beladungseinrichtung mittels einer auf die Anzahl der Spuren angepasster Sortiereinrichtung, bzw. einem Spurensortierer, oder mittels einer jeden Spur zugeordneten Sortiereinrichtung auf die Spuren aufgeteilt werden.

In einer Ausführungsform des Verfahrens ist vorgesehen, dass das in dem Druckbereich auf das Stückgut aufzudruckende Bild überprüfbar ist und im Falle eines Fehldrucks das entsprechende Teil des Stückguts aussortiert wird.

Das Stückgut wird durch das Drucksystem entlang paralleler Spuren in Förderrichtung individuell und mit entsprechender Orientierung mittels einer Fördereinrichtung transportiert. Hierbei weist die Fördereinrichtung ein oder mehrere Fördermittel auf, wie nachfolgend beschrieben wird. Die Positionierung bzw. Orientierung der Teile des Stückguts auf dem Fördermittel der Fördereinrichtung richtet sich auch nach der Position und/oder Orientierung der Druckfläche des zu bedruckenden Stückguts. Im Falle eines Verschlusses ist demnach die Verschlussöffnung nach unten orientiert, d.h. die Deckelfläche als zu bedruckende Fläche ist in dem Druckbereich gegen den Druckkopf gerichtet.

Das Stückgut kann sowohl manuell als auch durch eine dazu geeignete Beladungseinrichtung auf die Fördereinrichtung geladen werden. Hierbei ist die oder mehrere Beladungseinrichtungen so ausgebildet, dass sie an die Fördereinrichtung bzw. an die Vielzahl der Spuren anpassbar ist, insbesondere erweiterbar ist. Alternativ können je nach Anzahl der Spuren mehrere Fördereinrichtungen vorgesehen sein, beispielsweise im Falle von zwei parallelen Spuren sind zwei Fördereinrichtungen in einer geeigneten Anordnung vorgesehen. Das Stückgut kann pro Spur, ausgehend von einer Staustrecke, über eine Einlaufstrecke und entlang eines Förderwegs in einer einreihigen Anordnung und/oder weitgehend definierten Position durch das Drucksystem gefördert werden.

Des Weiteren können die Teile des Stückguts vereinzelt und in definierter Orientierung in den Druckbereich befördert werden. Hierfür sind Einrichtungen vorgesehen, welche die Teile des Stückguts vereinzeln und/oder in einer für das Bedrucken geeigneten Position und Orientierung positionieren. Um die Teile des Stückguts zu vereinzeln, sind auf die Anzahl der parallelen Spuren angepasste Vereinzelungsvorrichtungen vorgesehen. Eine Vereinzelungsvorrichtung ist an sich bekannt und könnte als Sternrad, bzw. zwei gegenläufig drehende Räder, oder als wippenartige, schwenkbare Sperrglieder, die aktiv oder passiv bewegbar sind, oder dergleichen ausgebildet sein. Die Anordnung des Stückguts, bzw. der Teile, in jeder der parallelen Spuren ist unabhängig von der Anordnung zumindest einer benachbarten Spur, so dass das Stückgut weitgehend zueinander asynchron oder auch synchron transportiert wird. Demnach können die Teile des Stückguts vereinzelt und sequenziell versetzt zueinander mittels eines Fördermittels gefördert werden. In diesem Fall ist die Gesamtbreite des Fördermittels, d.h. eines Förderbandes, geringer im Vergleich zu derjenigen von zwei unabhängigen Förderbändern.

Die Fördereinrichtung kann als ein oder mehrere Förderbänder mit einem oder mehreren Antriebsmitteln, beispielsweise einem Motor, ausgebildet sein, um das Stückgut aufliegend und vorzugsweise mit einem Abstand zwischen aufeinanderfolgenden Objekten angeordnet in parallelen Spuren in und durch den Druckbereich bzw. Druckabschnitt der Digital-Druckeinrichtung zu fördern. Die Fördereinrichtung kann Förderriemen umfassen, entsprechend dimensionierte gegenläufige Sternräder oder auch Träger, welche die Teile des Stückguts, halten und führen. Ferner können, um eine geeignete Positionierung des Teils des Stückguts im Druckbereich, d.h. unter dem Druckkopf zu erreichen, seitliche Führungen vorgesehen sein.

Vorzugsweise umfasst die Fördereinrichtung pro Spur ein als Vakuumband ausgebildetes Fördermittel, welches mittig eine Vielzahl von Vakuumlöchern aufweist, um mittels eines angelegten Unterdrucks das Stückgut positioniert in der Mitte und/oder orientiert anzuordnen. Denkbar ist aber auch, dass die Fördereinrichtung ein einziges als Vakuumband ausgebildetes Fördermittel umfasst, bei dem Vakuumlöcher in parallelen Reihen vorgesehen sind oder, dass die Fördereinrichtung zumindest zwei im Wesentlichen parallel zueinander aber voneinander beabstandet angeordnete Bänder umfasst, wobei der Abstand der Bänder einen Längsspalt bildet, um mittels eines angelegten Unterdrucks das Stückgut positioniert in der Mitte der beiden Bänder und/oder orientiert anzuordnen. Das Positionieren und/oder Orientieren kann im Falle eines Vakuumbandförderers vorzugsweise mittels des Unterdrucks erfolgen bzw. unterstützt werden, wobei das jeweilige Objekt über den Vakuum löchern mittig anordenbar ist. Ein derartiger Vakuumförderer erhöht den Anpressdruck des Teils des Stückguts auf der Oberfläche des Fördermittels und stabilisiert die Lage der zu fördernden Teile. Ebenfalls vorteilhaft ist es, wenn das Fördermittel aus Metall ist, da hier die Reibungsverhältnisse für einen Transport besonders geeignet sind.

Entlang des Förderwegs des Stückguts können auch einzelne Abschnitte der Fördereinrichtung unterschiedlich ausgebildet sein, so dass sich beispielsweise der Einlaufbereich und der Druckbereich hinsichtlich des Fördermittels unterscheiden. So kann im Einlaufbereich, bzw. der Staustrecke, eine Druckluftförderung vorgesehen sein.

Das oder die Fördermittel sind um je eine von dem Antriebsmittel geregelt antreibbare Antriebswalze, einer ersten Walze, und eine zweite Walze geführt, die zwischen sich den Förderweg definieren. Hierbei können die Fördermittel auch gezahnte Riemenscheiben und einen Zahnriemen umfassen, wobei dieses Fördermittel sich durch einen geringen Schlupf auszeichnet. Auf dem Förderweg wird das Stückgut in parallelen Spuren in einer asynchronen oder synchronen Anordnung transportiert. Mit jedem umlaufenden Förderband können konstruktiv einfach hohe Fördergeschwindigkeiten erreicht werden, vorzugsweise ca. 50 m/min oder mehr, beispielsweise ca. 75 bis 90 m/min.

Zum Ausführen des Verfahrens, insbesondere zum Steuern des Drucksystems, wird mindestens ein Förderparameter erfasst, beispielsweise mittels eines Mess- und Steuersystems. Der Förderparameter kann beispielsweise eine Drehfrequenz des Motors der Antriebswalze, ein Drehmoment, ein Durchmesser, eine Umschlingung der jeweiligen Walze, ein Trigger-Zeitpunkt einer optional vorhandenen Trigger-Lichtschranke und/oder ein Reibwert zwischen dem Fördermittel und dem Antriebsmittel sein. Aus hinlänglich bekannten Zusammenhängen zwischen Förderparameter und Fördergeschwindigkeit kann diese sowohl bei der ersten Walze und der zweiten Walze der Fördereinrichtung als auch an einem oder mehreren Punkten zwischen beiden Walzen bestimmt werden. Basierend darauf ist auch die relevante Fördergeschwindigkeit des Teils des Stückguts unterhalb des mindestens einen Druckkopfs ermittelbar.

Das Verfahren gemäss der Erfindung nutzt vorzugsweise die Digital-Drucktechnik, wobei auch die Anwendung anderer Drucktechniken, wie beispielsweise das Hot Stamping, oder Graviertechniken, wie beispielsweise das Lasergravieren, denkbar sind. Bei der Digital-Drucktechnik ist das Druckbild direkt von einem Prozessor in Form von Druckdaten auf die Digital-Druckeinrichtung übertragbar. Vorteilhaft ist, dass die Digital-Drucktechnik flexibel und als "rapid-prototyping"-Verfahren sehr schnell und mit hoher Qualität einsetzbar ist. Das Verfahren benötigt zum Steuern des Drucksystems Daten, welche von einem umfassten Mess- und Steuersystem ermittelt werden und zur Steuerung bzw. Regelung der Digital-Druckeinrichtung mit mindestens einem Druckkopf mit einer Vielzahl von Druckdüsen genutzt werden. Der oder in einer weiteren Ausführungsform mehrere ansteuerbare Druckköpfe, beispielsweise entsprechend der Anzahl der zu verdruckenden Farben, können beispielsweise als piezoelektrischer Tintenstrahldruckkopf ausgebildet sein. Hierbei ist die Vielzahl der Druckdüsen, auch als Bildpunkterzeugungseinheiten bezeichnet, einzeln und individuell von dem Mess- und Steuersystem ansteuerbar, um ein Druckbild gemäss einer Vorlage auf Teile des Stückguts zu drucken. Der Begriff "Druckdüse" umfasst ebenfalls eine Ausstossöffnung und einen damit in Verbindung stehenden Fluidkanal, sowie Mittel zur Erzeugung des Druckfarbenausstosses aus der Druckdüse.

Die Anzahl der Druckdüsen des Druckkopfes richtet sich unter anderem nach der maximalen Auflösung des Druckbilds, d.h. der Dichte der aufbringbaren Punkte, angegeben in "dots per inch", bzw. Punkte per Zoll. Ebenso relevant für die Auflösung ist die minimale Menge an Druckfarbe, die von der Druckdüse in einem Takt, bzw. während einer Periode bei der ausgewählten Frequenz, abgegeben werden kann, wobei für eine hohe Qualität die Ausstossmengen reduziert sind.

Die Druckdaten enthalten das zu druckende Bild, beispielsweise als maschinenlesbarer Druckdatensatz, welcher aus einer graphischen Vorlage mittels eines Druckertreibers übersetzt wird. Der Druckdatensatz wird auf Basis der maximalen Auflösung des Druckkopfs erstellt und an die Digital-Druckeinrichtung bzw. das Mess- und Steuersystem übermittelt. Basierend auf den Druckdaten, insbesondere der maximalen Auflösung und einer Frequenz, mit welcher die jeweilige Druckdüse Druckfarbe ausstösst, kann eine Fördergeschwindigkeit mindestens eines Teils des Stückguts bestimmt werden, mit der das zu bedruckende Teil unter dem Druckkopf zu fördern ist. Oder vorzugsweise umgekehrt, wird die Fördergeschwindigkeit gemessen und die Frequenz des Druckkopfs daran angepasst bzw. variiert, um das Druckergebnis zu erzielen.

Gemäss einer Ausführungsform umfasst der mindestens eine Drucckopf der Digital-Druckeinrichtung eine Vielzahl von einzeln ansteuerbaren Druckdüsen, die innerhalb des Druckbereichs angeordnet sind. Der Druckbereich hat eine Breite quer zur Förderrichtung, welche maximal der Summe der Breite der parallel liegenden Spuren entspricht. Im Falle zweier paralleler Spuren, entspricht die Dimension des einen Druckkopfs quer zur Förderrichtung zumindest der Summe der Teiledurchmesser bzw. Teiledimension quer zur Förderrichtung einschliesslich eines Abstands zwischen den in Spuren geführten Teilen. Alternativ können aber auch mehrere Druckköpfe pro Farbstation quer zur Förderrichtung und versetzt zueinander, z.B. kaskadiert, vorgesehen sein. Die Druckbreite des Druckkopfs ist entsprechend der Anzahl der parallelen Spuren in Abschnitte aufgeteilt. Die virtuelle Aufteilung des Druckkopfs kann über ein Programm erfolgen, so dass bekannte Druckköpfe auch für diese Aufgabe unverändert und wie üblich zueinander ausgerichtet einsetzbar sind.

Der Druckkopf kann als ein Druckmodul angesehen werden, dessen Breite an den zu bedruckenden Bereich angepasst ist. Ferner kann der Drucckopf als Anordnung mehrerer Druckmodule ausgebildet sein, welche virtuell zu einer Einheit zusammengefasst sind und im Sinne der Erfindung als separate Druckmodule betrachtet werden. Dies hat den Vorteil, dass mit einer variablen zueinander ausgerichteten Positionierung der Druckmodule unterschiedlich grosse Objekte besser und flexibler bedruckt werden können als mit einem einzigen Druckmodul.

Das erfindungsgemässe Verfahren erlaubt das Erzeugen von individuellen Druckbildern auf entlang paralleler Spuren asynchron oder synchron geführter Teile des Stückguts, wobei die ansteuerbaren Druckabschnitte, bzw. die Anzahl und Lage der Druckdüsen des mindestens einen Druckkopfs, hierbei stets individuell ist. So kann das Stückgut neben einem Zeichen, einer Struktur, etc. auch mit einem individuellen Bild bedruckt werden, beispielsweise einem 2D-Code, wie ein Matrix-Code, aus welchem weitere Information über das Teil des Stückguts ermittelbar ist, beispielsweise zum Zweck der Rückführbarkeit ("track and trace"). Die Ansteuerung des mindestens einen Druckkopfs ist für jede der parallelen Spuren anpassbar, da das in einer der parallelen Spuren geförderte Stückgut nie oder wenn überhaupt nur zufällig identisch zu der danebenliegenden Spur ausgerichtet ist und die Druckbilder für jede Spur daher individuell sind.

Für ein qualitatives Druckbild ist die Steuerung des Druckkopfes, bzw. der ausgewählten und anzusteuernden Druckdüsen, und die Förderung des zu bedruckenden Teils des Stückguts korrekt aufeinander abzustimmen. In einer Ausführungsform ist das Mess- und Steuersystem eingerichtet, um Steuerungssignale zum Steuern des Druckkopfs für den Ausstoss von Druckfarbe und/oder zum Steuern der Fördereinrichtung zum Fördern des Teils des Stückguts in Übereinstimmung mit Druckdaten, Positions- und/oder Lagedaten sowie mindestens einem Förderparameter des zu bedruckenden Teils bereitzustellen.

Das Mess- und Steuersystem weist hierfür Messmittel auf, welche für die Steuerung des Druckens des Bildes relevante Parameter des geförderten Teils des Stückguts erfassen. So kann zum Erfassen der Anwesenheit und zum Ermitteln von Positionsdaten des in parallelen Spuren geförderten Stückguts das Drucksystem vorzugsweise eine optoelektronische Messeinrichtung umfassen, welche die pro Spur geförderten Teile erfasst. In einer Ausführungsform ist zu beiden Seiten der Fördereinrichtung und damit jeder der parallelen Spuren zugeordnet jeweils ein als optoelektronische Messeinrichtung ausgebildeter optoelektronischer Schalter, beispielsweise eine Trigger-Lichtschranke, vorgesehen und quer zur Förderrichtung angeordnet. Mittels der Trigger-Lichtschranken kann auf jeder der parallelen Spuren unabhängig voneinander das geförderte Teil des Stückguts erfasst und ein generiertes Signal zum Aktivieren eines Druckvorgangs verwendet werden.

Herkömmliche Lichtschranken umfassen einen Lichtschrankensender und -empfänger. Je nach Typ liegen Lichtschranken-sender und Lichtschrankenempfänger auf gegenüberliegenden Enden einer Überwachungsstrecke oder auf dem gleichen Ende, wobei bei letzterem Typ darüber hinaus auf dem gegenüberliegenden Ende der Überwachungsstrecke ein Reflektor angeordnet ist. Bei einer Trigger-Lichtschranke ist dem Lichtschrankenempfänger eine Auswerteschaltung nachgeschaltet, welche dann anspricht, wenn der vom Lichtschrankensender ausgehende Sendelichtimpuls durch ein in den Strahlgang eintretendes Teil unterbrochen wird. Ausgehend von dem erzeugten Signal wird durch das die Trigger-Lichtschranke passierende Teil des Stückguts auf einer der parallelen Spuren ein individueller Druckvorgang dann ausgelöst, wenn sich das erfasste Teil des Stückguts im Druckbereich des Druckkopfs befindet.

Das Mess- und Steuersystem kann in einer Ausführungsform zur Verfolgung der Teile einen Encoder aufweisen, der an jeder der Spuren vorgesehen ist, um als Förderparameter die aktuelle Fördergeschwindigkeit des auf jedem der Spuren transportierten Teils des Stückguts zu bestimmen. Demnach kann die Digital-Druckeinrichtung mittels eines von der Trigger-Lichtschranke generiertem Signals als Startsignal und der vom Encoder ermittelbaren Fördergeschwindigkeit, autonom arbeiten. Somit ist ein Drucksystem geschaffen, welches in Kenntnis geometrischer Daten des Teils des Stückguts und mit Hilfe der Wegrückmeldung des Motors mittels integriertem Encoder den Druckvorgang individuell auslösen und gestalten kann. So kann, basierend auf der ermittelten Druckposition des Teils des Stückguts, dieses sequenziell in allen vorhandenen Farbstationen beim Mehrfarbendruck bedruckt werden.

In einer bevorzugten Ausführungsform ist ferner eine Aufnahmeeinheit in Förderrichtung vor der Digital-Druckeinrichtung vorgesehen, um die Lage und/oder Position sowie optional eine Dimension, beispielsweise eine Länge, des geförderten Teils des Stückguts pro Spur zu erfassen. So kann ein digitaler Bildsensor, bzw. eine Kameraeinheit, vorgesehen sein, um ein Bild des Teils des Stückguts in Förderrichtung vor dem Druckbereich aufzunehmen und mittels einer umfassten Auswerteeinheit Lagedaten und/oder weitere Daten des erfassten Teils zu ermitteln, die an die Digital-Druckeinrichtung bzw. der Steuereinrichtung übermittelbar sind. Die Positions- und/oder Lagedaten enthalten Information darüber, in welcher Orientierung bzw. Ausrichtung das Teil auf dem Fördermittel angeordnet ist. Je nach Ausrichtung, darstellbar in einem Winkelmass oder in Form von Koordinaten, kann die Digital-Druckeinrichtung derart angesteuert werden, dass das aufzudruckende Bild virtuell angepasst wird, d.h. die Ansteuerung der Druckdüsen wird entsprechend angepasst. Dies ist insbesondere für rotationsasymmetrische Formen des Teils des Stückguts von Bedeutung. Aber auch bei rotationssymmetrischen Formen kann durch eine Positionsanpassung ein verbessertes Druckbild erreicht werden.

Die gemäss der Erfindung bereitgestellte Steuerung der Digital-Druckeinrichtung, basierend auf ermittelbaren Lagedaten, Längeninformation und/oder Triggerauslösung, kann ebenfalls in einer einspurigen Anlage eingesetzt werden.

Das Mess- und Steuersystem umfasst in einer Ausführungsform des Weiteren eine Steuereinheit mit sowohl hardwaretechnischen Merkmalen, z.B. einem Computer oder Prozessor, und softwaretechnischen Merkmalen, wie implementierbare Programme, Funktionen, Routinen Programmcodes, Algorithmen zum maschinellen Lernen oder zur Automatisierung intelligenten Verhaltens ("künstliche Intelligenz"), etc. Die Steuereinheit ist eingerichtet, um das Drucksystem, basierend auf den übermittelten und ausgewerteten Daten, d.h. dem erfassten Förderparameter, bzw. der Fördergeschwindigkeit, Parametern des zu bedruckenden Teil des Stückguts, Parameter des Druckkopfs, und/oder Druckdaten, zu steuern. Insbesondere kann das Mess- und Steuersystem zu diesem Zweck programmierbare, integrierte Schaltkreise (FPGA) und/oder Mikroprozessoren umfassen.

Gemäss einer Ausführungsform der Erfindung wird das Stückgut asynchron in parallelen Spuren in und durch den Druckbereich der Digital-Druckeinrichtung gefördert. Um eine hohe Druckqualität zu erreichen, werden pro Spur Teile des Stückguts und deren Förderparameter individuell ermittelt. Die somit ermittelten Daten bilden eine Grundlage für die dynamische Steuerung der individuell ansteuerbaren Druckdüsen, die der einzelnen Spur virtuell zugeordnet sind. Das Mess- und Steuersystem ist vorzugsweise für die dynamische Steuerung eingerichtet, um variabel hinsichtlich eines in nicht konstanter Reihenfolge auf der jeweiligen Spur transportierten Stückguts zu sein. Die dynamische Steuerung erlaubt eine individuelle Auswahl und Anpassung der Frequenz, mit welcher die jeweiligen Druckdüsen angesteuert werden.

Zum Drucken eines vielfarbigen Bildes umfasst die Digital-Druckeinrichtung mehrere Druckköpfe, welche vorzugsweise hintereinander in Förderrichtung angeordnet sind. Das von den Druckdüsen ausgestossene Druckmedium kann in unterschiedlichen Farben zur Verfügung stehen, beispielsweise in Weiss, Schwarz, Blau, Magenta und/oder Gelb, etc., und ist in den Druckdüsen zugeordneten Farbentanks bevorratet. Ferner kann das Druckmedium auch ein Lack, Primer oder vergleichbares sein. Bevorzugt ist für jede Druckfarbe und/oder zu verdruckendes Material ein Druckkopf vorgesehen.

Gemäss einem weiteren Aspekt der Erfindung wird nach dem erfolgten Drucken durch die Digital-Druckeinrichtung des Drucksystems das Druckergebnis mittels einer optischen Inspektionseinrichtung geprüft. Die optische Inspektionseinrichtung kann ein digitaler Bildsensor sein, wie eine Kamera, z.B. CCD-Kamera, die Bilddaten des in parallelen Spuren geförderten bedruckten Stückguts erfasst. Denkbar ist der Einsatz einer einzigen Kamera, welche eingerichtet und ansteuerbar ist, um die in parallelen Spuren geförderte Teile des Stückguts zu erfassen. Bevorzugt ist es aber, jeweils eine Kamera für jede der parallelen Spuren vorzusehen, da hier die Bildauslösung weniger komplex ist. Die erfassten Bilddaten können mit hinterlegten Aufnahmen verglichen werden, wobei bei einem fehlerhaften Druck eine Abweichung zu der Druckvorlage vorliegt. Insbesondere kann hierfür künstliche Intelligenz eingesetzt werden, um beispielsweise zur Beurteilung des Druckbildes ein selbstlernendes System bereitzustellen. Ein von dem Bildsensor erfasstes Bild kann von einem Prozessor derart verarbeitet werden, dass Hinweise in Bezug auf eine Fehlerhaftigkeit abgeleitet werden können, wobei das selbstlernende System durch Objekte mit fehlerfreiem und/oder fehlerbehaftetem Druckbild trainiert werden kann.

So kann beispielsweise aus einer abweichenden Grösse und/oder Position zwischen dem Druckbild auf dem Objekt und den hinterlegten Aufnahmen auf eine nicht korrekt eingestellte Fördergeschwindigkeit geschlossen werden, welcher an dem Antriebsmittel der Fördereinrichtung korrigiert werden kann. Auch die Farbsättigung und die Farbintensität des gedruckten Bildes kann mit einer Vorlage und/oder den hinterlegten Aufnahmen verglichen werden, um eventuell die Ausgabemenge an Druckfarbe der angesteuerten Druckdüsen anzupassen.

Ferner kann vorgesehen sein, fehlerhafte Teile automatisch auszusortieren. Hierzu ist vorzugsweise für jede Spur ein Aussortierungsmodul in Förderrichtung nach der optischen Inspektionseinrichtung angeordnet, welches die fehlerhaften Teile von der Fördereinrichtung entfernt. Diese Aussortierung kann beispielsweise durch einen kurzen, gezielten Druckluftstoss mittels eines seitlich angeordneten Druckluftventils erfolgen, wobei das fehlerhaft bedruckte oder anderwärtig fehlerhafte Teil des Stückguts von der Fördereinrichtung weggeblasen und auf geeigneter Weise gesammelt und/oder recycelt wird. Es ist auch möglich, andersartige Aussortierungsmodule vorzusehen, durch welche fehlerhaft bedruckte oder allgemein defekte Teile ausgesondert werden können. Hierzu müssen die Anforderungen in Bezug auf die Geschwindigkeit, Sicherheit und Effizienz erfüllt werden. Dasjenige Teil des Stückguts, welches die Prüfung erfolgreich besteht, wird von der Fördereinrichtung weitertransportiert und verlässt das Drucksystem. Am Ausgang des Systems können Vorrichtungen vorgesehen sein, welche die bedruckten und geprüften Gegenstände weitertransportieren.

Ein weiterer Aspekt der Erfindung bezieht sich auf ein Drucksystem für ein Verfahren zum Druck eines Bildes auf Stückgut, umfassend eine Digital-Druckeinrichtung mit mindestens einem Druckkopf, der eine Vielzahl von Druckdüsen aufweist, welche individuell ansteuerbar sind, um eine Vielzahl von Bildpunkten auf mindestens ein Teil des Stückguts beim Passieren eines Druckbereichs aufzudrucken. Das Drucksystem umfasst eine Fördereinrichtung mit zumindest einer Spur eines Fördermittels zum Fördern des Stückguts zwischen einer Antriebswalze und einer zweiten Walze, eine Beladungseinrichtung, um die Teile des Stückguts in einer vereinzelten, positionierten und orientierten Anordnung auf der zumindest einen Spur zu platzieren, wobei die Teile des Stückguts auf der zumindest einen Spur asynchron oder auch synchron angeordnet sind und ein Mess- und Steuersystem mit einer optoelektronischen Messeinrichtung, um mindestens ein Teil des Stückguts auf der zumindest einen Spur zu erfassen, einen Encoder, um für das erfasste Teil des Stückguts einen Förderparameter zu ermitteln und eine Steuervorrichtung zum Betreiben des Drucksystems. Vorzugsweise umfasst die optoelektronische Messeinrichtung eine Trigger-Lichtschranke.

Gemäss einer Ausführungsform umfasst die Fördereinrichtung ein Fördermittel zum Fördern von Stückggut entlang mindestens zweier paralleler Spuren.

Um die Teile des Stückguts in das Drucksystem zu laden und/oder in einer vorbestimmten Anordnung auf die zumindest eine Spur oder die mehreren Spuren zu verteilen ist mindestens eine Beladungseinrichtung und/oder mindestens eine Sortiereinrichtung vorgesehen.

Ferner kann wie vorhergehend beschrieben eine Aufnahmeeinheit in Förderrichtung vor der Digital-Druckeinrichtung vorgesehen sein, welche ein Bild des Stückguts aufnimmt und mittels einer Auswerteeinheit Lagedaten des erfassten Stückguts extrahiert, die an die Digital-Druckeinrichtung übermittelbar sind.

In einer Ausführungsform des Drucksystems sind in Förderrichtung nach der Digital-Druckeinrichtung mindestens eine optische Inspektionseinrichtung zur Überwachung der Qualität des Druckbildes und mindestens ein Aussortierungsmodul vorgesehen, das im Falle eines fehlerhaften Stückguts dieses Teil von der Fördereinrichtung zu entfernen.

Ein weiterer Aspekt der Erfindung bezieht sich auf die Verwendung des Drucksystems in dem erfindungsgemässen Verfahren.

Weitere Einzelheiten der Erfindung gehen aus der nun folgenden Beschreibung der bevorzugten Ausführungsform hervor, welche in den beiliegenden Zeichnungen beispielhaft dargestellt sind. Aus der Beschreibung lassen sich die weiteren Vorteile der vorliegenden Erfindung entnehmen, sowie Anregungen und Vorschläge, wie der Erfindungsgegenstand im Rahmen des Beanspruchten abgeändert oder auch weiterentwickelt werden kann.

### Kurzbeschreibung der Zeichnungen

Die Ausführungsbeispiele der Erfindung werden nachfolgend anhand der Zeichnung näher erläutert. Es zeigen:
Figur 1 ein schematisches Blockschaltbild eines Ausführungsbeispiels eines Verfahrens zum Betreiben eines Drucksystems,
Figur 2 eine schematische Draufsicht eines Ausführungsbeispiels eines Drucksystems, und
Figur 3 eine zweite schematische Ansicht eines Ausführungsbeispiels einesDrucksystems.

### Bevorzugte Ausführungsformen der Erfindung

In den Figuren sind gleiche oder funktionsgleiche Elemente mit denselben Bezugszeichen versehen, sofern nichts anderes angegeben ist.

Figur 1 zeigt ein schematisches Blockschaltbild eines Ausführungsbeispiels eines Verfahrens zum Betreiben eines Drucksystems 100, wie in Figur 2 dargestellt.

In einem ersten Schritt 10 werden Teile des Stückguts 101 (siehe Fig. 2) in einer vereinzelten, positionierten und orientierten Anordnung entlang von mindestens zwei parallelen Spuren 102, 102' gefördert, wobei auf den parallelen Spuren 102, 102` die Teile des Stückguts 101 asynchron zueinander angeordnet sind. Die Förderung der Teile des Stückguts entlang paralleler Spuren 102, 102` kann aber auch synchron erfolgen. Unter der vereinzelten, positionierten und orientierten Anordnung wird hierbei beispielsweise verstanden, dass das Stückgut 101, bzw. Teile des Stückguts 101 nicht aneinander anstossend, in einer aufeinander folgenden Reihe an einer definierten Position eines Fördermittels 121 einer Fördereinrichtung 120 (siehe Fig. 2) derart angeordnet sind, dass eine zu bedruckende Fläche des Stückguts 101 gegen einen Drucckopf 201 gerichtet ist.

In einem zweiten Schritt 20 wird mindestens ein Teil des Stückguts 101 auf einer der parallelen Spuren 102, 102' in Förderrichtung vor einer Digital-Druckeinrichtung 200 von einer nachfolgend näher beschriebenen Erfassungsvorrichtung erfasst, z.B. einer optoelektronischen Messeinrichtung 310. Hierbei kann sowohl das Teil des Stückguts 101 selbst verifiziert werden als auch seine Abmessungen und/oder seine Position, Lage und Orientierung etc. Ferner wird in dem Schritt 20 ein Förderparameter des erfassten Teils des Stückguts 101 ermittelt. Der Förderparameter kann beispielsweise eine Fördergeschwindigkeit v sein, insbesondere eine Fördergeschwindigkeit v des erfassten Teils des Stückguts 101 im Bereich des mindestens einen Druckkopfs 201 der Digital-Druckeinrichtung 200.

In einem dritten Schritt 30 wird ein Anteil von Druckdüsen 202 des Druckkopfs 201 ausgewählt, welche einen Druckbereich für das erfasste und in einer der parallelen Spuren 102, 102' befindliche Teil des Stückguts 101 definieren. Ferner wird eine Frequenz F bestimmt, mit welcher die ausgewählten Druckdüsen 202 des Druckkopfs 201 zum Ausgeben von Druckfarbe 203 angesteuert werden, um auf dem erfassten Teil des Stückguts 101 ein Druckbild zu erzeugen. Hierbei kann die Frequenz F durch den Druckkopf 201 vorgegeben sein oder alternativ aus Randbedingungen abgeleitet werden.

In einem Schritt 40 werden die ausgewählten Druckdüsen 202 des Druckkopfs 201 mit der bestimmten Frequenz F und Druckdaten D angesteuert. Die Druckdaten D umfassen das zu druckende Motiv, beispielsweise als maschinenlesbaren Datensatz, wobei das zu druckende Motiv als ein digitaler Bilddatensatz eine Vorlage darstellt, die in die Druckdaten unter Berücksichtigung einer maximalen Auflösung übertragbar ist. Basierend auf den Druckdaten und einer bekannten Frequenz, d.h. der Häufigkeit mit der Druckfarbe von der jeweiligen angesteuerten Druckdüse 202 ausgegeben werden soll bzw. kann, ist die Fördergeschwindigkeit v bestimmbar, mit der das Teil des Stückguts 101 unter dem Druckkopf 201 zu fördern ist.

Die Ansteuerung erfolgt über ein Mess- und Steuersystem (nicht dargestellt) des Drucksystems 1. Das Mess- und Steuersystem umfasst eine Steuereinheit, welche eingerichtet ist, über Eingabemittel die Druckdaten D einzugeben, und über Ermittlungsmittel diejenigen Druckdüsen 202 auszuwählen, welche zum Druck des Druckmotivs auf das erfasste Teil des Stückgut 101 mit einer einzustellenden oder vorbestimmten Frequenz F zum Ausgeben einer definierten Menge an Druckfarbe anzusteuern sind. Ferner umfasst die Steuereinheit Ansteuerungsmittel, um nach Auslesen der Druckdaten den Druckkopf 201 entsprechend anzusteuern. Dabei werden die ausgewählten Druckdüsen 202 des Druckkopfes 201 angesteuert, so dass während einer Periode der Frequenz F jede ausgewählte Druckdüse 202 eine bestimmte Menge an Druckfarbe ausgibt und so einen Bildpunkt auf dem Teil des Stückguts 101 erzeugt.

Diese Verfahren kann zum Betreiben eines Drucksystems 1 eingesetzt werden, deren mindestens einer Druckkopf 201 in Abhängigkeit der erfassten Fördergeschwindigkeit v eines in einer der parallelen Spuren 102, 102' geförderten Stückguts 101 variabel ansteuerbar ist. Die variable Ansteuerung umfasst sowohl die Anzahl der Druckdüsen 202 als auch die Frequenz F.

Figur 2 zeigt schematisch ein Ausführungsbeispiel eines Drucksystems 1. Das Drucksystem 1 umfasst die Fördereinrichtung 120 mit dem Fördermittel 122, welches bevorzugt als Vakuumband mit Vakuumlöchern 123 ausgebildet ist. Demnach wird das von der Fördereinrichtung 120 auf dem Fördermittel 122 geförderte Teil des Stückguts 101 mittels Unterdruck entlang paralleler Spuren 102, 102' in Förderrichtung 124 durch das Drucksystem 1 gefördert. Das Stückgut 101 kann insbesondere mittels einer Beladungs- und Vereinzelungsvorrichtung (nicht dargestellt) auf die parallelen Spuren 102, 102` verteilt werden, so dass Teile des Stückguts 101 in einer nicht aneinander anstossenden oder einer aneinander anstossenden Anordnung, vorzugsweise mittig über den Vakuumlöchern 123 und mit der zu bedruckenden Fläche 130 gegen den Druckkopf 201 gerichtet gefördert werden. In dem dargestellten Ausführungsbeispiel sind die Teile des Stückguts 101 Verschlussdeckel in einer rotationssymmetrischen Form mit einer Mantelfläche und einer Deckelfläche, die die zu bedruckende Fläche 130 darstellt.

Die Fördereinrichtung 120 umfasst ferner eine erste Walze 125, z.B. eine Antriebswalze, und eine zweite Walze 126, um welche das Fördermittel 122 angeordnet ist. Zwischen der ersten Walze 125 und der zweiten Walze 126 liegt ein Druckbereich 204 der Digital-Druckeinrichtung 200. Eine oder beide der ersten Walze 125 und der zweiten Walze 126 ist von einem Antriebsmittel (nicht dargestellt) angetrieben, vorzugsweise einem Motor. Dieser Motor ist insbesondere ein Elektromotor, der eine der Walzen 125, 126 direkt antreibt, so dass eine exakte Regelung der Fördergeschwindigkeit des Stückguts 101 erreicht werden kann.

In dem Drucksystem 1 ist gemäss Fig. 2 in Förderrichtung 124 vor der Digital-Druckeinrichtung 200 zur Stückguterkennung eine optoelektronische Messeinrichtung 310, ausgebildet als Trigger-Lichtschranke, angeordnet, wobei jeweils ein Lichtschrankensender 311, 311' jeder der parallelen Spuren 102, 102` zugeordnet ist. Jedem der Lichtschrankensendern 311, 311' ist ein Lichtschrankenempfänger 312, 312` über eine Überwachungsstrecke gegenüberliegend angeordnet. In dem dargestellten Ausführungsbeispiel sind demnach die Lichtschrankenempfänger 312, 312' zwischen den parallelen Spuren 102, 102` vorgesehen. Den Lichtschrankenempfängern 312, 312` ist eine Auswerteschaltung (nicht dargestellt) nachgeschaltet.

Ferner ist in dem Ausführungsbeispiel des Drucksystems 1 pro Spur 102, 102' ein Encoder 320, 320' zugeordnet für eine Teileverfolgung. Die Encoder 320, 320' sind eingerichtet, um die Fördergeschwindigkeit v mindestens eines Teils des Stückguts 101 mittels Wegmessung auf der jeweiligen Spur 102, 102', insbesondere im Druckbereich 204, exakt zu bestimmen.

Ebenfalls in Förderrichtung 124 vor der Digital-Druckeinrichtung 200 ist in dem dargestellten Ausführungsbeispiel eine Aufnahmeeinheit 400, beispielsweise eine CCD-Kamera, vorgesehen, welche eingerichtet ist, um ein Bild aufzunehmen, aus welchem Lage und/oder Orientierung des pro Spur 102, 102` geförderten Teils des Stückguts 101 extrahierbar ist. Insbesondere bei rotationsasymmetrischen Teilen 101 muss diese Information an die Digital-Druckeinrichtung 200 übermittelt werden, damit das aufzudruckende Bild exakt platziert, aufgedruckt werden kann, ohne dass das Teil des Stückguts 101 hierfür gedreht oder umplatziert werden muss.

Die Digital-Druckeinrichtung 200 umfasst mindestens einen Drucckopf 201, vorzugsweise mehrere Druckköpfe 201, die jeweils eine Vielzahl von einzeln ansteuerbaren Druckdüsen 202 zum Ausstoss unterschiedlicher Druckfarbe aufweisen.. Hierfür werden die Druckdüsen 202 jedes der Druckköpfe 201 mittels des Mess- und Steuersystems individuell angesteuert, wobei der Ausstoss der Druckfarbe in Abhängigkeit von der Fördergeschwindigkeit v des von der optoelektronischen Messeinrichtung 310 pro Spur 102, 102' erfassten Teils des Stückguts 101 dynamisch erfolgt. Der Druckkopf 201 ist in virtuelle Bereiche unterteilt, deren Breite jeweils mindestens der Dimension des Teils des Stückguts 101 quer zur Förderrichtung 124 entsprechen.

In Förderrichtung 124 hinter der Digital-Druckeinrichtung 200 ist jeder der Spuren 102, 102' eine optische Inspektionseinrichtung 500 zugeordnet, um das von der Digital-Druckeinrichtung 200 gedruckte Druckmotiv auf jedem Teil des Stückguts 101 mittels entsprechend angeordneter Kameras zu erfassen und insbesondere in Bilddaten umzuwandeln. Die Bilddaten können von dem Mess- und Steuersystem mit den Druckdaten verglichen werden, um abweichende Druckergebnisse zu verifizieren und eventuell Anpassungen des Drucksystems 1 vorzunehmen. Die Anpassungen können über eine Korrektureinheit erfolgen und sich entweder auf die Fördergeschwindigkeit v, die Auswahl der Druckdüsen 202, die Frequenz des Ausstoss an Druckfarbe und/oder die Ausgabemenge an Druckfarbe beziehen.

Im Falle eines detektieren fehlerhaften Druckbilds ist in der dargestellten Ausführungsform der optischen Inspektionseinrichtung 500 ein Aussortierungsmodul 600 nachgeordnet, welches beispielsweise mittels eines Druckluftstoss das fehlerhaft detektierte Teil des Stückguts 101 von dem Fördermittel 121 jeweils entfernt.

Das Drucksystem 1 kann demnach für jede der parallelen Spuren 102, 102' getrennte Komponenten umfassen, wie Beladungs- und Vereinzelungseinrichtung (nicht dargestellt), Fördermittel 124, optoelektronische Messeinrichtung 310, bspw. eine Trigger-Lichtschranke, Aufnahmeeinheit 400, optische Inspektionseinrichtung 500 und/oder Aussortierungsmodul 600. Ebenso kann das Drucksystem 1 für jede der parallelen Spuren eine eigene Digital-Druckeinrichtung 200 umfassen oder aber nur eine einzige Digital-Druckeinrichtung 200 umfassen, wobei diese mindestens einen Druckkopf 201 und darin angeordnete virtuell aufgeteilte Druckdüsen 202 umfasst.

Figur 3 zeigt ein erstes Teil 101a des Stückgut 101 und ein zweites Teil 101b des Stückgut 101, welches erste Teil 101a und zweite Teil 101b rotationsasymmetrisch sind. Beide Teile 101a, 101b des Stückgut 101 werden durch an den Vakuumlöchern 123 anliegenden Unterdruck an dem Vakuumband 122 gehalten. Die Lage des ersten Teils 101a und/oder des zweiten Teils 101b des Stückgut 101 ist mittels der Aufnahmeeinheit 400 erfassbar und die erfassten Positions- und/oder Lagedaten sind an eine Steuereinheit des Drucksystems 1 übertragbar, um basierend darauf den Druckvorgang auf die Teile 101a oder 101b des Stückgut 101 anzupassen. Im abgebildeten Fall entspricht die Lage des ersten Teil 101a einer gewünschten Lage und das zweite Teil 101b ist um 90° gegenüber der gewünschten Lage rotiert, sodass das die Druckdüsen 202 des Druckkopfs 201 derart angesteuert werden müssen, dass das auf das zweite Teil 101b gedruckte Bild ebenfalls um 90° gedreht ist gegenüber dem auf das erste Teil 101a gedruckten Bild.

## Patentansprüche

1. Ein Verfahren zum Druck eines Bildes auf Stückgut (101) mittels eines Drucksystems (1), welches eine Digital-Druckeinrichtung (200) mit mindestens einem Druckkopf (201) umfasst, wobei der Druckkopf (201) eine Vielzahl von einzeln ansteuerbaren Druckdüsen (202) aufweist, um eine Vielzahl von Bildpunkten auf mindestens ein, diese passierendes, Teil des Stückguts (101) zu drucken, umfassend die folgenden Schritte:
- Fördern (10) des Stückguts (101) entlang zumindest einer Spur (102), wobei das Stückgut (101) auf der zumindest einen Spur (102) in einer vereinzelten und/oder orientierten Anordnung positionierbar ist;
- Erfassen (20) mindestens eines Teils des Stückguts (101) auf der zumindest einen Spur (102) in Förderrichtung (124) vor der Digital-Druckeinrichtung (200) und Ermitteln mindestens eines Förderparameters des mindestens einen erfassten Teils des Stückguts (101);
- Auswählen (30) eines Anteils der Druckdüsen (202) des Druckkopfs (201) und Bestimmen einer Frequenz (F), mit der die ausgewählten Druckdüsen (202) zum Drucken von Bildpunkten auf das mindestens eine erfasste Teil des Stückguts (101) in einem Druckbereich (204) angesteuert werden sollen; und
- Ansteuern (40) der ausgewählten Druckdüsen (202) in Abhängigkeit von Druckdaten (D) des aufzudruckenden Bildes und/oder des ermittelten Förderparameters des mindestens einen erfassten Teils des Stückguts (101) und Bedrucken des mindestens einen erfassten Teils des Stückguts (101) in dem Druckbereich (204) der Digital-Druckeinrichtung (200) in einem Druckvorgang.

2. Das Verfahren nach Anspruch 1, **dadurch gekennzeichnet, dass**
- das Fördern (10) des Stückguts (101) entlang mindestens zweier paralleler Spuren (102, 102') erfolgt, wobei ein oder mehrere Teile des Stückguts (101) auf jeder der parallelen Spuren (102, 102') in einer vereinzelten und/oder orientierten Anordnung positionierbar sind, und
- das Erfassen (20) des mindestens einen Teils des Stückguts (101) auf einer der parallelen Spuren (102, 102') in Förderrichtung (124) vor der Digital-Druckeinrichtung (200) und das Ermitteln mindestens eines Förderparameters des mindestens einen erfassten Teils des Stückguts (101) erfolgen.

3. Das Verfahren nach Anspruch 2, **dadurch gekennzeichnet, dass** das Verfahren den Schritt umfasst, dass das Stückgut (101) mittels mindestens einer Sortiereinrichtung auf die zumindest eine Spur (102) oder die mindestens zwei parallelen Spuren (102, 102') zur weiteren Förderung durch das Drucksystem (1) verteilt werden.

4. Das Verfahren nach einem oder mehreren der vorhergehenden Ansprüche, **dadurch gekennzeichnet, dass** das Stückgut (101) rotationssymmetrische Teile oder rotationsasymmetrische Teile umfasst, welche vereinzelt und in definierter Orientierung entlang der zumindest einen Spur (102) oder der mindestens zwei parallelen Spuren (102, 102') durch das Drucksystem (1) gefördert werden.

5. Das Verfahren nach einem oder mehreren der vorhergehenden Ansprüche, **dadurch gekennzeichnet, dass** das Teil des Stückguts (101) ein Verschlussdeckel in Form eines einseitig geschlossenen zylindrischen Hohlkörpers mit einer Mantelfläche und einer Deckelfläche ist.

6. Das Verfahren nach einem oder mehreren der vorhergehenden Ansprüche, **dadurch gekennzeichnet, dass** der Druckvorgang für das Stückgut (101) auf der Spur (102) oder jeder der mindestens zwei parallelen Spuren (102, 102') durch Ansteuern der ausgewählten Druckdüsen (202) ausgelöst wird, wenn sich mindestens ein Teil des Stückgut (101) im Druckbereich (204) befindet, wobei dieser Druckvorgang mittels eines von einer optoelektronischen Messeinrichtung (310) generierten Signals sowie basierend auf einer als Förderparameter ermittelten Fördergeschwindigkeit (v) bestimmbar ist.

7. Das Verfahren nach einem oder mehreren der vorhergehenden Ansprüche, **dadurch gekennzeichnet, dass** mindestens eine Lage des mindestens einen Teils des Stückguts (101) auf jeder Spur (102, 102') optisch erfasst und Positions- und/oder Lagedaten extrahiert werden, um basierend darauf den Druckvorgang auf das mindestens eine Teil des Stückguts (101) anzupassen.

8. Das Verfahren nach einem oder mehreren der vorhergehenden Ansprüche, **dadurch gekennzeichnet, dass** das aufzudruckende Druckbild mehrfarbig und/oder für jedes Teil des Stückguts (101) individualisierbar ist.

9. Das Verfahren nach einem oder mehreren der vorhergehenden Ansprüche, dadurch , dass das auf das Stückgut (101) aufgedruckte Druckbild inspiziert wird und bei detektierter Fehlerhaftigkeit des Druckbilds das Teil des Stückguts (101) aussortiert wird und/oder eine Anpassung des Drucksystems (1) erfolgt.

10. Das Verfahren nach Anspruch 9, **dadurch gekennzeichnet, dass** zum Beurteilen des Druckbildes ein selbstlernendes System eingesetzt wird, welches mittels fehlerhafter und/oder fehlerfreier Druckbilder trainiert wird.

11. Ein Drucksystem (1) für ein Verfahren zum Druck eines Bildes auf Stückgut (101) gemäss einem oder mehreren der Ansprüche 1 bis 10, umfassend:
- eine Digital-Druckeinrichtung (200) mit mindestens einem Drucckopf (201), der eine Vielzahl von einzeln ansteuerbaren Druckdüsen (202) aufweist, um eine Vielzahl von Bildpunkten auf mindestens ein Stückgut (101) beim Passieren eines Druckbereichs (204) während eines Druckvorgangs aufzudrucken;
- eine Fördereinrichtung (120) mit einem Fördermittel (121) zum Fördern von Stückgut (101) entlang zumindest einer Spur (102); und
- ein Mess- und Steuersystem (300) mit einer optoelektronischen Messeinrichtung (310), um mindestens ein, auf der zumindest einen Spur (102) positioniertes Stückgut (101) zu erfassen, mit einem Encoder (320), um für das mindestens eine erfasste Stückgut (101) einen Förderparameter zu ermitteln, vorzugsweise eine Fördergeschwindigkeit (v) und mit einer Steuereinheit zum Betreiben des Drucksystems (1).

12. Drucksystem (1) nach Anspruch 11, **dadurch gekennzeichnet, dass** die Fördereinrichtung (120) ein Fördermittel (121) zum Fördern von Stückgut (101) entlang mindestens zweier paralleler Spuren (102, 102') umfasst.

13. Drucksystem (1) nach Anspruch 11 oder 12, **dadurch gekennzeichnet, dass** mindestens eine Beladungseinrichtung und/oder mindestens eine Sortiereinrichtung umfasst ist, um das Stückgut (101) in einer vereinzelten und/oder orientierten Anordnung auf der zumindest einen Spur (102) oder den parallelen Spuren (102, 102') zu positionieren.

14. Das Drucksystem (1) nach Anspruch 11, 12 oder 13, **dadurch gekennzeichnet, dass** die Fördereinrichtung (120) als Vakuumbandförderer mit mindestens einem Vakuumband ausgebildet ist, an welchem ein Unterdruck anlegbar ist.

15. Das Drucksystem (1) nach einem oder mehreren der Ansprüche 11 bis 14, **dadurch gekennzeichnet, dass** die optoelektronische Messeinrichtung (310) für die zumindest eine Spur (102) oder jede der parallelen Spuren (102, 102') eine Trigger-Lichtschranke umfasst.

16. Das Drucksystem (1) nach einem oder mehreren der Ansprüche 11 bis 15, **dadurch gekennzeichnet, dass** ferner eine Aufnahmeeinheit (400) umfasst ist, welche ein Bild des mindestens einen Stückguts (101) in Förderrichtung (124) vor der Digital-Druckeinrichtung (120) aufnimmt und mittels einer umfassten Auswerteeinheit Positions- und/oder Lagedaten des mindestens einen erfassten Stückguts (101) ermittelt, die an die Steuereinheit übermittelbar sind.

17. Das Drucksystem (1) nach einem oder mehreren der vorhergehenden Ansprüche 11 bis 16, **dadurch gekennzeichnet, dass** in Förderrichtung (124) nach der Digital-Druckeinrichtung (120) mindestens eine optische Inspektionseinrichtung (500) vorgesehen ist, um die Qualität des Druckbildes zu verifizieren und mindestens ein Aussortierungsmodul (600), um fehlerhaftes Stückgut (101) von der Fördereinrichtung (120) zu entfernen.

18. Verwendung eines Drucksystems (1) nach einem oder mehreren der Ansprüche 11 bis 17 in einem Verfahren nach einem oder mehreren der Ansprüche 1 bis 10.
